# EUROPÄISCHE PATENTSCHRIFT

(11) **EP 0 149 854 B1**
(45) Veröffentlichungstag und Bekanntmachung des Hinweises auf die Patenterteilung: **14.06.1989**
(21) Anmeldenummer: 84116463.5
(22) Anmeldetag: 28.12.1984
(51) Int. Cl.: B26B 27/00, B26D 1/553, B26F 3/12

(54) **Vorrichtung zum Zerschneiden eines Schaumkunststoffkörpers oder dergleichen**
Device for cutting foamed plastic
Appareil pour la coupe de matière plastique cellulaire

(30) Priorität: 20.01.1984 DE 3401869
(43) Veröffentlichungstag der Anmeldung: 31.07.1985
(73) Patentinhaber: Münchow und Hühne Maschinenbaugesellschaft mbH, D-4100 Duisburg 18 (DE)
(72) Erfinder: Hühne, Siegmar, Dipl. -Ing., D-4230 Wesel (DE)
(74) Vertreter: Masch, Karl Gerhard, Dr.

(56) Entgegenhaltungen:
- EP-A- 0 003 167
- US-A- 1 841 144
- US-A- 2 101 002

## Beschreibung

Die Erfindung betrifft eine Vorrichtung zum Zerschneiden eines Schaumkunststoffkörpers oder dergleichen, mit einem Schneiddrahtsystem, dessen zueinander im wesentlichen parallele Schneiddrähte mit ihren Enden an zumindest zwei mit Abstand voneinander angeordneten, parallel zueinander und senkrecht zu den Schneiddrähten verlaufenden Halterungsstäben exzentrisch befestigtsind, welche im Bereich ihrer Enden in einem den Schaumkunststoffkörper umgreifenden, als U-Rahmen mit oberer Traverse ausgebildeten Tragrahmen drehbar gelagert und mit Hilfe eines den unteren Enden der Halterungsstäbe zugeordneten Oszillationsantriebes um ihre Längsachse hin und her verschwenkbar sind.

Eine derartige Vorrichtung ist aus der EP-A-0 003 167 und der zur selben Patentfamilie gehörenden US-A-4 222 299 bekannt. Beim Betrieb solcher Vorrichtungen kann es zu Schneiddrahtrissen und/oder Brüchen von die Schneiddrähte spannenden endseitigen Schraubenfedern kommen. Grundsätzlich besteht dann zwar die Möglichkeit, nur diesen Schneiddraht bzw. die betreffende Schraubenfeder auszuwechseln. Hierfür wird jedoch verhältnismäßig viel Zeit benötigt, in der die Vorrichtung nicht weiter arbeiten kann. Zur Verkürzung dieser Stillstandszeiten ist die bekannte Vorrichtung für Wechslung sämtlicher Schneiddrähte ausgelegt. Zu diesem Zweck sind die Schneiddrähte über von den Halterungsstäben lösbare Zusatzleisten mit den Halterungsstäben verbunden. Zum Wechsel der Gesamtheit der Schneiddrähte werden daher die Zusatzleisten mit sämtlichen Schneiddrähten von den Halterungsstäben abgenommen und andere Zusatzleisten mit Schneiddrähten an den Halterungsstäben befestigt. Diese Maßnahmen erfordern mindestens zwei Personen mit hoher Geschwindigkeit, weil die Halterungsstäbe einen verhältnismäßig großen Abstand voneinander haben und die Zusatzleisten mit den zwischenliegenden Schneiddrähten kein starres Bauteil bilden.

Der Erfindung liegt die Aufgabe zugrunde, die Vorrichtung der eingangs genannten Art so auszubilden, daß das Wechseln sämtlicher Schneiddrähte von nur einer Person in verhältnismäßig kurzer Zeit durchgeführt werden kann.

Die erfindungsgemäße Lösung dieser Aufgabe besteht darin, daß der Tragrahmen an seinem oberen Ende mit seitlichen Zapfen um eine zu den Schneiddrähten parallele Achse verschwenkbar in Einhängeausnehmungen einer Hilfstragkonstruktion eingehängt und mit seinem unteren Ende mit Hilfe einer lösbaren Anpreßeinrichtung gegen haltende Widerlager an der Hilfstragkonstruktion gehalten ist, wobei die Hilfstragkonstruktion als U-Rahmen mit oberer Traverse ausgebildet ist, und daß die freien unteren Enden der Halterungsstäbe über radiale Steckkupplungen mit dem Oszillationsantrieb verbunden sind.

Die Erfindung nutzt hierbei die Erkenntnis, daß das gewünschte Ziel nur erreichbar ist, wenn der ein mehr oder weniger starres Bauteil darstellende Tragrahmen als ganzes, d.h. einschließlich der Halterungsstäbe auswechselbar ist. Zum Entfernen dieses Tragrahmens ist lediglich die Anpreßeinrichtung zu lösen, woraufhin der Tragrahmen ohne weiteres aus der Vorrichtung heraushebbar ist.

Im folgenden werden die Erfindung und vorteilhafte Ausgestaltung derselben anhand einer ein Ausführungsbeispiel darstellenden Zeichnung näher erläutert. Es zeigen in schematischer Darstellung
Fig. 1 eine Seitenansicht einer Vorrichtung zum Zerschneiden eines Schaumkunststoffkörpers und
Fig. 2 einen Schnitt A-A durch den Gegenstand der Fig. 1.

Die Vorrichtung dient zum Zerschneiden eines Schaumkunststoffkörpers 1, beispielsweise quaderförmigen Polystyrolschaumkunststoffkörpers in Platten, und zwar mit Hilfe eines Schneiddrahtsystems. Dieses Schneiddrahtsystem kann, wie in Fig. 1 dargestellt ist, ortsfest sein, wobei dann der zu zerschneidende Schaumkunststoffkörper 1 in Richtung des Pfeiles 2 bewegt wird. Es besteht aber ohne weiteres auch die Möglichkeit, das Schneiddrahtsystem auf einem Maschinengestell verfahrbaren Wagen zu montieren und längs des ortsfest gehaltenen Schaumkunststoffkörpers zu verfahren.

Die in Einzelheiten nicht näher gezeigte Schneiddrahtanordnung kann auf verschiedene Weise gestaltet sein, so z.B. mit nur zwei gegenläufig oszillierenden Halterungsstäben 3, wie es in der EP-A-0 003 167 und der zur selben Patentfamilie gehörenden US-A-4 222 299 beschrieben ist, oder nur zwei gleichsinnig oszillierenden Halterungsstäben 3, aber auch mit vier Halterungsstäben, die paarweise gleich- bzw. gegensinnig oszillieren, so wie es in der DE-A-2 508 625 und der zur selben Patentfamilie gehörenden US-A-4018116 beschrieben ist. In all diesen Fällen weist das Schneiddrahtsystem jedenfalls mehrere zueinander im wesentlichen parallele Schneiddrähte 4 auf, die mit an ihren Enden an zumindest zwei mit Abstand voneinander angeordneten, parallel zueinander und senkrecht zu den Schneiddrähten 4 verlaufenden Halterungsstäben 3 exzentrisch befestigt sind und zwei gegenläufig oszillierenden Schneiddrahtsätzen zugeordnet sind.

Die Halterungsstäbe 3 sind im Bereich ihrer Enden in einem den Schaumkunststoffkörper 1 umgreifenden Tragrahmen 5 drehbar gelagert und mit Hilfe eines den unteren Enden der Halterungsstäbe 3 zugeordneten Oszillationsantriebes 6 um ihre Längsachse hin und her verschwenkbar. Der Oszillationsantrieb 6 besteht ausweislich Fig. 1 aus einem Exzenterantrieb mit Motor 7, Schwungscheibe 8 und an einem Halterungsstab 3 angreifender Pleuelstange 9. Nach Fig. 2 ist der zweite Halterungsstab 3 über eine angedeutete Synchronverbindung 10 mit dem ersten Halterungsstab 3 verkuppelt. Entsprechend kann verfahren werden, wenn weitere Halterungsstäbe 3 vorhanden sind.

Der Tragrahmen 5 ist mit seinem oberen Ende um eine zu den Schneiddrähten 4 parallele Achse 11 verschwenkbar in Einhängeausnehmungen 12 einer Hilfstragkonstruktion 13 eingehängt und mit seinem unteren Ende mit Hilfe einer lösbaren Anpreßeinrichtung 14 gegen haltende Widerlager 15 an der Hilfstragkonstruktion 13 gehalten. Die freien unteren Enden der Halterungsstäbe 3 sind über radiale Steckkupplungen 16 mit dem Oszillationsantrieb 6 verbunden.

Der Tragrahmen 5 ist mit seitlichen Zapfen 17 in die Einhängeausnehmungen 12 eingehängt und ebenso wie die Hilfstragkonstruktion 13 als U-Rahmen mit oberer Traverse ausgebildet. Eine untere Traverse fehlt, weil sich an der entsprechenden Stelle andere Maschinenteile befinden, wie beispielsweise ein Transportband für den Schaumkunststoffkörper 1. Jedenfalls ist die Hilfstragkonstruktion 13 als Teil des Maschinengestells dargestellt; sie könnte aber auch, wie oben schon einmal angedeutet worden ist, auf einem im Maschinengestell verfahrbaren Wagen angeordnet sein. Die den Tragrahmen 5 in Position haltenden Widerlager 15 bestehen aus Kugelkalottenausnehmungen 18 an der Hilfstragkonstruktion 13, in die bei betätigter Anpreßeinrichtung 14 entsprechend geformte Kugelkalottenvorsprünge 10 am Tragrahmen 5 eingreifen. Nicht dargestellt ist, daß die Stromanschlüsse für die elektrisch beheizbaren Schneiddrähte 4 aus entgegen der Anpreßeinrichtung 14 federbelasteten Kohlebürsten für die Halterungsstäbe 3 bestehen, welche Kohlebürsten somit beim Betätigen der Anpreßeinrichtung 14 einen selbsttätigen Stromanschluß besorgen.

Fig. 1 entnimmt man, daß der Tragrahmen 5 nach Lösen der Anpreßeinrichtung 14 mit Hilfe einer Hubeinrichtung 20, die mit einem Tragrahmenmagazin zusammenarbeiten kann, von der Hilfstragkonstruktion 13 entfernbar ist. Hierbei wird der Tragrahmen 5 mit unteren seitlichen Zapfen 21 auf Schrägführungen 22 der Hilfstragkonstruktion 13 geführt. Diese Schrägführungen 22 tragen beim Einführen eines anderen Tragrahmens 5 auch dafür Sorge, daß letzterer in die zutreffende Stellung gelangt. Die Anpreßeinrichtung 14 besteht aus zwei den Enden des Tragrahmens 5 zugeordneten Pneumatikzylinderkolbenanordnungen. Auch die Hubeinrichtung 20 kann aus einer solchen Pneumatikzylinderkolbenanordnung bestehen. Fig. 2 zeigt, wie die radialen Steckkupplungen 16 ausgebildet sind; sie weisen in Längsrichtung der Halterungsstäbe 3 gesehen trapezförmige Kupplungshälften auf, die sich in Anpreßrichtung verjüngen.

## Patentansprüche

1. Vorrichtung zum Zerschneiden eines Schaumkunststoffkörpers (1) oder dergleichen, mit einem Schneiddrahtsystem, dessen zueinander im wesentlichen parallele Schneiddrähte (4) mit ihren Enden an zumindest zwei mit Abstand voneinander angeordneten, parallel zueinander und senkrecht zu den Schneiddrähten (4) verlaufenden Halterungsstäben (3) exzentrisch befestigt sind, welche im Bereich ihrer Enden in einem den Schaumkunststoffkörper umgreifenden, als U-Rahmen mit oberer Traverse ausgebildeten Tragrahmen (5) drehbar gelagert und mit Hilfe eines den unteren Enden der Halterungsstäbe (3) zugeordneten Oszillationsantriebes (6) um ihre Längsachse hin und her verschwenkbar sind, dadurch gekennzeichnet, daß der Tragrahmen (5) an seinem oberen Ende mit seitlichen Zapfen (17) um eine zu den Schneiddrähten (4) parallele Achse (11) verschwenkbar in Einhängeausnehmungen (12) einer Hilfstragkonstruktion (13) eingehängt und mit seinem unteren Ende mit Hilfe einer lösbaren Anpreßeinrichtung (14) gegen haltende Widerlager (15) an der Hilfstragkonstruktion (13) gehalten ist, wobei die Hilfstragkonstruktion (13) als U-Rahmen mit oberer Traverse ausgebildet ist, und daß die freien unteren Enden der Halterungsstäbe (3) über radiale Steckkupplungen (16) mit dem Oszillationsantrieb (6) verbunden sind.

2. Vorrichtung nach Anspruch 1, dadurch gekennzeichnet, daß die Hilfstragkonstruktion (13) Teil des Maschinengestells ist.

3. Vorrichtung nach Anspruch 1 oder 2, dadurch gekennzeichnet, daß die Widerlager (15) aus Kugelkalottenausnehmungen (18) für entsprechende Kugelkalottenvorsprünge (19) am Tragrahmen (5) bestehen.

4. Vorrichtung nach einem der Ansprüche 1 bis 3, dadurch gekennzeichnet, daß die Stromanschlüsse für die elektrisch beheizbaren Schneiddrähte (4) aus entgegen der Anpreßeinrichtung (14) federbelasteten Kohlebürsten für die Halterungsstäbe (3) bestehen.

5. Vorrichtung nach einem der Ansprüche 1 bis 4, dadurch gekennzeichnet, daß der Tragrahmen (5) nach Lösen der Anpreßeinrichtung (14) mit Hilfe einer Hubeinrichtung (20) von der Hilfstragkonstruktion (13) entfernbar ist.

6. Vorrichtung nach Anspruch 5, dadurch gekennzeichnet, daß der Tragrahmen beim Anheben durch die Hubeinrichtung (20) mit unteren seitlichen Zapfen (21) auf Schrägführungen (22) der Hilfstragkonstruktion (13) geführt ist.

7. Vorrichtung nach einem der Ansprüche 1 bis 6, dadurch gekennzeichnet, daß die Anpreßeinrichtung (14) und die Hubeinrichtung (20) aus Pneumatikzylinderkolbenanordnungen bestehen.

8. Vorrichtung nach einem der Ansprüche 1 bis 7, dadurch gekennzeichnet, daß die radialen Steckkupplungen (16) in Längsrichtung der Halterungsstäbe (3) gesehen sich in Anpreßrichtung verjüngenden trapezförmige Kupplungshälften aufweisen.

## Claims

1. Equipment for cutting up a block of foamed plastics or the like, with a cutting-wire system the wires (4) of which, essentially parallel to one another, are eccentrically fastened by their ends to at least two holding rods (3) that are arranged with a spacing from one another, are parallel to one another, and extend transversely to the cutting wires (4), are rotatably supported in the region of their ends in a supporting frame (5) constructed as a U-frame with upper cross-bar and embracing the block of foamed plastics, and are swingable to and fro about their longitudinal axes by means of an oscillation drive (6) linked to the lower ends of the holding rods (3), characterised in that the supporting frame (5) is suspended at its upper end by transverse pegs (17) in suspension recesses (12) of an auxiliary supporting construction (13) so that it is swingable about an axis (11) parallel to the cutting wires (4), and at its lower end is held by means of a releasable compression device (14) against retaining abutments (15) on the auxiliary supporting construction (13), in which the auxiliary supporting construction (13) is constructed as a U-frame with an upper cross-bar, and the free lower ends of the holding rods (3) are connected via radial plug-in couplings (16) to the oscillation drive (6).

2. Equipment according to Claim 1, characterised in that the auxiliary supporting construction (13) is part of the machine frame.

3. Equipment according to Claim 1 or 2, characterised in that the retaining abutments (15) consist of spherical segment recesses (18) for correspondingly-shaped spherical segment projections (19) on the supporting frame (5).

4. Equipment according to one of Claims 1 to 3, characterised in that the current connections for the electrically-heatable cutting wires (4) consist of carbon brushes for the holding rods (3), springloaded against the compression device (14).

5. Equipment according to one of Claims 1 to 4, characterised in that the supporting frame (5), after release of compression device (14), is removable from the auxiliary supporting construction (13) by means of a lifting device (20).

6. Equipment according to Claim 5, characterised in that the supporting frame, when lifted by the lifting device (20), is guided by lower transverse pegs (21) along sloping guideways (22) of the auxiliary supporting construction (13).

7. Equipment according to one of Claims 1 to 6, characterised in that the compression device (14) and the lifting device (20) consist of pneumatic piston-cylinder mechanisms.

8. Equipment according to one of Claims 1 to 7, characterised in that the radial plug-in couplings (16) possess halves of the coupling that are of trapezium shape when viewed in the direction of length of the holding rods (3) and taper in the direction of compression.

## Revendications

1. Dispositif pour découper un corps en matériau mousse plastique (1) ou analogue, comportant un système de fils de coupe, dont les fils de coupe (4), qui sont sensiblement parallèles, sont fixés de façon excentrée, par leurs extrémités, à au moins deux barres de support (3) qui sont parallèles et distantes l'une de l'autre, sont perpendiculaires aux fils de coupe (4), sont montées de manière à pouvoir tourner, au voisinage de leurs extrémités, dans un cadre de support (5) entourant le corps en matériau mousse plastique et réalisé sous la forme d'un cadre en U comportant une traverse supérieure, et peuvent être amenés à pivoter en va-et-vient, autour de leur axe longitudinal, sous l'action d'un dispositif (6) d'entraînement en oscillations, qui est associé aux extrémités inférieures des barres de support (3), caractérisé en ce qu'à son extrémité supérieure, le cadre de support (5) est accroché, par des embouts latéraux (17), dans des évidements d'accrochage (12) d'une structure auxiliaire de support (13), de manière à pouvoir pivoter autour d'un axe (11) parallèle aux fils de coupe (4), et qu'à son extrémité inférieure, le cadre est maintenu contre des butées de retenue (15) situées sur la structure auxiliaire de support (13), à l'aide d'un dispositif amovible de serrage (14), la structure auxiliaire de support (13) étant réalisée sous la forme d'un cadre en U comportant une traverse supérieure, et que les extrémités inférieures libres des barres de support (3) sont reliées au dispositif (6) d'entraînement en oscillations, par l'intermédiaire d'accouplements enfichables radiaux (16).

2. Dispositif selon la revendication 1, caractérisé en ce que la structure auxiliaire de support (13) fait partie du bâti de la machine.

3. Dispositif selon la revendication 1 ou 2, caractérisé en ce que les butées (15) sont constituées par des évidements (18) en forme de calottes sphériques, destinées à recevoir des parties saillantes correspondantes (19) en forme de calottes sphériques présentes sur le cadre de support (5).

4. Dispositif selon l'une quelconque des revendications 1 à 3, caractérisé en ce que les bornes d'alimentation en courant pour les fils de coupe (4), qui peuvent être chauffés électriquement, sont constituées par des balais en charbon, qui sont chargés élastiquement à l'encontre du dispositif de serrage (14), pour les barres de support (3).

5. Dispositif selon l'une quelconque des revendications 1 à 4, caractérisé en ce qu'après le dégagement du dispositif de serrage (14), le cadre de support (5) peut être écarté de la structure auxiliaire de support (13), au moyen d'un dispositif de levage (20).

6. Dispositif selon la revendication 5, caractérisé en ce que, lors du soulèvement exécuté par le dispositif de levage (20), le cadre de support est guidé, au moyen de broches latérales inférieures (21), sur des guides obliques (22) de la structure auxiliaire de support (13).

7. Dispositif selon l'une quelconque des revendications 1 à 6, caractérisé en ce que le dispositif de serrage (14) et le dispositif de levage (20) sont constitués par des dispositifs pneumatiques à cylindre et piston.

8. Dispositif selon l'une quelconque des revendications 1 à 7, caractérisé en ce que les accouplements enfichables radiaux (16) comportent des moitiés d'accouplement trapézoïdales, lorsqu'on regarde dans la direction longitudinale des barres de support (3), dont la forme se rétrécit dans la direction de serrage.
